# EUROPÄISCHE PATENTSCHRIFT

(11) **EP 3 243 242 B1**
(45) Veröffentlichungstag und Bekanntmachung des Hinweises auf die Patenterteilung: **15.04.2020**
(21) Anmeldenummer: 15798479.0
(22) Anmeldetag: 25.11.2015
(51) Int. Cl.: H01R 13/05, H01T 4/06, H01C 7/10, H01R 9/26, H01H 37/76

(54) **KONTAKTANORDNUNG FÜR STECKBARE ÜBERSPANNUNGSABLEITER**
CONTACT ARRANGEMENT FOR PLUGGABLE SURGE ARRESTERS
DISPOSITIF DE CONTACT POUR COUPE-CIRCUIT DE SURTENSION ENFICHABLE

(30) Priorität: 09.01.2015 DE 102015000331
(43) Veröffentlichungstag der Anmeldung: 15.11.2017
(73) Patentinhaber: DEHN SE + Co KG, 92318 Neumarkt / Opf. (DE)
(72) Erfinder: HONGJUN, Li, Shanghai 201109 (CN); NIANSHENG, Xu, Shanghai 201199 (CN)
(74) Vertreter: Kruspig, Volkmar
(86) Internationale Anmeldenummer: PCT/EP2015/077615
(87) Internationale Veröffentlichungsnummer: WO 2016/110360

(56) Entgegenhaltungen:
- EP-A1- 3 243 209
- DE-B3-102006 042 028
- DE-C1- 19 519 785
- DE-U1-202007 006 934
- US-A1- 2009 097 183

## Beschreibung

Die Erfindung betrifft eine Kontaktanordnung für steckbare Überspannungsableiter, wobei mindestens ein Überspannungsschutzelement sich in einem Gehäuse befindet, dessen Gehäuseboden von mindestens zwei U- oder V-förmig gebogenen Kontaktfahnenenden durchdrungen ist, weiterhin innerhalb des Gehäuses eine elektrische Verbindung zwischen den Kontaktfahnen und dem mindestens einen Überspannungsschutzelement ausgebildet ist, die Kontaktfahnen als flächige Stanz-Biegeteile ausgeführt sind, das Gehäuse einen rechteckförmigen Querschnitt mit zwei gegenüberliegenden Schmalseiten besitzt und die flächigen Stanz-Biegeteile mindestens teilweise in der jeweiligen, von der Gehäuseschmalseite gebildeten Ebene verlaufen, gemäß Oberbegriff des Anspruchs 1.

Überspannungsableiter der gattungsgemäßen Art sind aus der DE 295 19 313 U1 vorbekannt. Derartige Überspannungsableiter bestehen aus einem sogenannten Basisteil, das mit Zu- und Ableitungen der zu schützenden Anlage oder des zu schützenden Geräts elektrisch verbunden ist. Das eigentliche Überspannungsschutzelement ist in einem Steckteil befindlich, das im Unterteil durch eine mechanische Steckverbindung lösbar und elektrisch verbindbar gehalten ist. Üblicherweise ist am Steckteil noch eine thermische Abtrennvorrichtung für den Fall einer unzulässigen Erwärmung des Überspannungsschutzelements, z.B. eines Varistors vorgesehen. Das Unterteil bzw. das Basisoder Sockelteil besteht aus einem Grundabschnitt und zwei Seitenabschnitten, die miteinander in etwa die Form eines U bilden. Das Steckteil, welches das oder die Überspannungsschutzelemente aufnimmt, besteht aus einem Gehäuse mit mindestens einer Tragwand und Kontaktfahnen, die den Gehäuseboden mit einem jeweiligen Kontaktfahnenende durchdringen.

Die Kontaktfahnenenden treten nach dem Einbringen des Steckteils in das Basisteil mit dort vorhandenen, auf den Querschnitt der Kontaktfahnenenden abgestimmten Kontaktgegenstücken in Wirkverbindung, so dass für die notwendige elektrische Kontaktierung Sorge getragen ist.

Bevorzugt befinden sich die Anschlusskontakte bzw. Kontaktfahnenenden an den unteren schmalen Stirnseiten des Gehäuses des Steckteils.

Wie in der DE 295 19 313 U1 gezeigt, sind die Steckkontakte bzw. Kontaktfahnenenden des Steckteils schlaufenförmig, d.h. U-förmig abgebogen, wobei beide Teile der Schlaufe so entgegengesetzt von einem Stoßstrom durchflossen werden, dass die daraus resultierende Kraftwirkung die entsprechenden Teile der Bügel oder U-förmig ausgebildeten Steckkontakte auseinanderdrückt und somit deren Kontaktdruck in den Stecköffnungen im Basisteil erhöht.

Die Kontaktfahnen nebst Kontaktfahnenenden sind bevorzugt aus einem metallischen Blechmaterial über die Anwendung einer an sich bekannten Stanz-Biegetechnik hergestellt.

Es hat sich jedoch gezeigt, dass die bisherigen Kontaktanordnungen mit Kontaktfahnen und Kontaktfahnenenden nicht in der Lage sind, Stoßströme bis zu 80 kA zu tragen, was den Einsatzbereich diesbezüglicher Überspannungsableiter einschränkt bzw. deren Zuverlässigkeit reduziert.

Aus der DE 10 2006 042 028 B3 ist eine Abtrennvorrichtung für steckbare Überspannungsableiter vorbekannt. Gemäß der dortigen Aufgabenstellung soll eine Weiterentwicklung geschaffen werden, wobei die Abtrennstelle der Abtrennvorrichtung als thermisch auslösbare Lotverbindung zwischen einem äußeren Anschlusskontakt des Ableiters und einem Anschlusspunkt des mindestens einen Ableiterelementes auszuführen ist. Das Abtrennen soll schnell und sicher realisiert werden, wobei weiterhin eine erhöhte thermische Sensibilität für ein sicheres Auslösen der Ableiter erreicht werden soll. Diesbezüglich ist unter anderen ein äußerer Anschlusskontakt des steckbaren Überspannungsableiters als metallisches Formteil ausgeführt, welches einen integralen Verlängerungsschenkel aufweist. Dieser Verlängerungsschenkel weist ein zur Lotverbindung, das heißt zur Trennstelle, führendes Ende auf, das eine U-Form besitzt. Das metallische Formteil steht unter Eigenfedervorspannung, wobei die Vorspannrichtung mit der Trennbewegung übereinstimmt. In einer Ausgestaltung kann das metallische Formteil mit dem Verlängerungsschenkel stabilitätserhöhende Konturen besitzen, die als Sicke oder Abwinkelung ausführbar sind.

Die DE 195 19 785 C1 zeigt einen steckbaren Überspannungsschutz für Anschlussleisten der Telekommunikationstechnik. Der Überspannungsschutz weist ein Gehäuse sowie Anschlusskontakte für die zu schützende Ader oder für einen Erdanschluss auf. Ein dortiger Erdkontakt ist einstückig aus Metall hergestellt und verbindet einen federartig geformten Abschnitt mit zwei weiteren angeformten Federkontakten, die im ausgelösten Zustand einer thermischen Abtrennvorrichtung an entsprechenden Aderkontakten des Überspannungsableiters anliegen. Die Federkontakte sind an einem U-förmigen Abschnitt angeformt, wobei an der Basis des U-förmigen Abschnittes eine Aussparung ausgebildet ist, in die im nicht ausgelösten Zustand des thermischen Abtrennelementes eine Zunge dieses Elementes eingreift.

Aus dem Vorgenannten ist es daher Aufgabe der Erfindung, eine weiterentwickelte Kontaktanordnung für steckbare Überspannungsableiter anzugeben, welche in der Lage ist, hohe Stoßströme zu führen, und zwar ohne dass ein nennenswerter höherer Material- bzw. Kostenaufwand bei der Herstellung entsprechender Kontaktanordnungen die Folge ist.

Die Lösung der Aufgabe der Erfindung erfolgt gemäß der Merkmalskombination nach Patentanspruch 1, wobei die Unteransprüche zweckmäßige Ausgestaltungen und Weiterbildungen darstellen.

Es wird demnach von einer Kontaktanordnung für steckbare Überspannungsableiter ausgegangen, wobei mindestens ein Überspannungsschutzelement, insbesondere ein Varistor, sich in einem isolierenden Gehäuse befindet, dessen Gehäuseboden von mindestens zwei U- oder V-förmig gebogenen Kontaktfahnenenden durchdringbar ist.

Die vorerwähnten Kontaktfahnenenden dienen der Kontaktierung des Überspannungsableiter-Steckteils mit entsprechenden Gegenkontakten, die sich in einem Basisteil befinden, welches mit der zu schützenden Anlage in Verbindung steht. Die Ausbildung von Überspannungsableitern als Steckteil bietet den Vorteil, dass im Fall einer Störung das Überspannungsschutzelement, das vom Steckteil aufgenommen ist, leicht ausgetauscht werden kann, ohne dass elektrische Anschlussklemmen gelöst werden müssen. Darüber hinaus besteht die Möglichkeit, durch Ziehen des Steckelements Prüf- und Messvorrichtungen mit dem Basisteil in Verbindung zu bringen, um Untersuchungen an elektrischen Anlagen durchzuführen.

Innerhalb des vorerwähnten Gehäuses sind entsprechende elektrische Verbindungen zwischen den Kontaktfahnen und dem mindestens einen Überspannungsschutzelement ausbildbar. Gegebenenfalls besteht die Möglichkeit, eine thermische Abtrennvorrichtung im Gehäuse zu integrieren, um das eigentliche Überspannungsschutzelement gegenüber Überlastung zu schützen, vom Netz zu trennen oder einen gezielten Kurzschlusszustand herbeizuführen.

Die Kontaktfahnen sind als flächige Stanz-Biegeteile ausgeführt und bestehen bevorzugt aus einem metallischen Material.

Das Gehäuse weist einen rechteckförmigen Querschnitt mit zwei gegenüberliegenden Schmalseiten auf, wobei die flächigen Stanz-Biegeteile mindestens teilweise in der jeweiligen, von der Gehäuseschmalseite gebildeten Ebene verlaufen.

Obwohl bevorzugt von einem rechteckförmigen Querschnitt des Gehäuses ausgegangen wird, ist selbstverständlich auch ein quadratischer Querschnitt denkbar, wobei in diesem Fall die flächigen Stanz-Biegeteile in der Ebene gegenüberliegender Gehäuseseiten verlaufen.

Mindestens eine der Kontaktfahnen weist einen Abschnitt auf, welcher auf die Breite der Gehäuseschmalseite bzw. einer Gehäuseseite abgestimmt ist oder dieser entspricht. Dies bedeutet, dass die zur Verfügung stehende Breite des Gehäuses nach Möglichkeit maximal für den jeweiligen Abschnitt der Kontaktfahnen ausgenutzt wird.

Erfindungsgemäß weist dieser Abschnitt eine Ausklinkung auf, welche zur Verstärkung in den Bereich des jeweiligen Kontaktfahnenendes hineingebogen ist.

Dadurch, dass üblicherweise die Kontaktfahnenenden nur eine begrenzte Breite besitzen, gelingt es, durch die Verstärkung unter Rückgriff auf den ausgeklinkten Abschnitt der Kontaktfahnen die erforderliche Stoßstromfestigkeit der Kontaktanordnung zu gewährleisten.

Das erwähnte Ausklinken und Hineinbiegen des Materialabschnitts mit einer Verdopplung der Materialdicke kann in den bisherigen und bekannten Prozess des Stanzens und Biegens von Kontaktanordnungen ohne weiteres integriert werden und führt zu keinen höheren Aufwendungen.

Durch die geschilderte Maßnahme kann die Breite der Kontaktfahnenenden kleiner als die Breite der weiteren Abschnitte der Kontaktfahnen gewählt werden, was bezüglich der Trennungsabstände bei einer mehrreihigen Anordnung von Steckteilen in einem entsprechend mehrreihig ausgebildeten Basisteil von Vorteil ist.

Die Verstärkung der Kontaktfahnenenden durch das Ausklinken und Hineinbiegen eines Flächenabschnitts führt nicht nur zu verbesserten elektrischen Eigenschaften der Kontaktanordnung, sondern erhöht auch die mechanische Stabilität des Kontaktfahnenendes im Bereich der U- oder V-förmigen Biegung bzw. bei einem J-förmigen Kontakt die Stabilität im Bereich des kürzeren J-Schenkels. Damit ist auch bei mehrmaligem Ziehen und Wiedereinstecken des Steckteils für die erforderliche Kontaktsicherheit gesorgt.

Bei einer Weiterbildung der Erfindung erstreckt sich vom Gehäuseboden mindestens ein flächiger Fortsatz derart in Richtung des jeweiligen Kontaktfahnenendes, dass dieser flächige Fortsatz in den offenen Bereich der U- oder V-Form des Kontaktfahnenendes eindringen kann. Hierdurch ist eine weitere mechanische Stabilisierung des entsprechenden Kontaktfahnenendes gewährleistet. Ein möglicherweise zu weit gehendes Zusammendrücken der Kontaktfahnenenden mit unerwünschter Reduzierung der zur Sicherung der Kontaktierung notwendigen Federkräfte wird hierdurch verhindert bzw. ausgeschlossen.

Mindestens eine der Kontaktfahnen kann eine J-Form besitzen, wobei die Ausklinkung im Bereich des längeren Schenkels des J realisiert ist.

Das Hineinbiegen der Ausklinkung bei einer Kontaktfahne in J-Form geschieht in Richtung des kürzeren Schenkels des J.

Am dem kürzeren Schenkel gegenüberliegenden Ende des längeren Schenkels der J-Form der Kontaktfahne ist ausgestaltend ein Flächenabschnitt zur elektrischen Verbindung mit dem jeweiligen Überspannungsschutzelement ausgebildet. Bei dieser elektrischen Verbindung handelt es sich bevorzugt um eine Löt- oder Schweißkontaktierung.

Es sei an dieser Stelle angemerkt, dass die Ausklinkung im Bereich des längeren Schenkels des J-förmigen Kontakts den positiven Effekt nach sich zieht, dass bei einer belastungsbedingten Erwärmung des Überspannungsschutzelements ein unerwünschter Wärmeabtransport mit der Folge eines verzögerten Ansprechens einer thermischen Abtrennvorrichtung reduziert werden kann. Obwohl also gemäß einem erfindungsgemäßen Ansatz eine möglichst große im Gehäuse zur Verfügung stehende Fläche für die Kontaktfahne genutzt wird, reduziert sich die Wirkung der entsprechenden Kontaktfahne als unerwünschte Wärmesenke durch die geschaffene Ausklinkung.

Bei einer weiteren erfindungsgemäßen Modifikation kann im Bereich des Kontaktfahnenendes eine Verstärkung der Dicke des Materials des flächigen Stanz-Biegeteils vorgesehen werden. Dies kann durch stoffschlüssige Verbindung mit einem weiteren Stanz-Biegeteil in zweckmäßiger Weise realisiert werden, wobei dieses zusätzliche Teil ergänzende Funktionen besitzen kann, insbesondere in dem Fall der Ausbildung dieses Teiles als Element einer thermischen Abtrennvorrichtung.

Die Erfindung soll nachstehend anhand von Ausführungsbeispielen sowie unter Zuhilfenahme von Figuren näher erläutert werden.

Hierbei zeigen:
- Fig. 1: eine perspektivische, teilweggebrochene Darstellung einer Überspannungsschutzvorrichtung, umfassend Basisteil und Steckteil;
- Fig. 2a: eine perspektivische Darstellung der Kontaktanordnung mit Kontaktfahne, erfindungsgemäß ausgebildetem Kontaktfahnenende sowie einem Gegenkontaktstück, welches im Basisteil (siehe Fig. 1) befindlich ist, in noch nicht gestecktem Zustand;
- Fig. 2b: eine Darstellung ähnlich derjenigen nach Fig. 2a, jedoch im gesteckten Zustand;
- Fig. 3: eine Detaildarstellung der erfindungsgemäßen Kontaktanordnung in J-Form mit verstärktem Kontaktfahnenende;
- Fig. 4: eine weitere Ausführungsform einer Kontaktanordnung mit verstärktem Kontaktfahnenende und
- Fig. 5: eine perspektivische Darstellung einer Kontaktanordnung des Standes der Technik, wobei eine Verstärkung der Dicke des Materials des flächigen Stanz-Biegeteils durch ein weiteres Stanz-Biegeteil erfolgt, das Teil einer thermischen Abtrennvorrichtung sein kann.

Fig. 1 zeigt eine Überspannungsschutzanordnung 11, diese umfassend ein Sockel- oder Basisteil 2 sowie ein Steckteil 1.

Im Steckteil 1 befindet sich mindestens ein Überspannungsschutzelement, z.B. ausgebildet als Varistor.

Das Basisteil 2 ist in der gezeigten Ausführungsform zur Hutschienenmontage geeignet und weist an den gegenüberliegenden Stirnflächen Mittel zur elektrischen Kontaktierung, d.h. zum Anschluss an eine zu schützende Anlage auf.

Das Steckteil 1 besteht aus einem isolierenden Gehäuse mit Gehäuseboden. Vom Gehäuseboden erstrecken sich in Richtung des Basisteils 2 zwei U- oder V-förmig abgebogene Kontaktfahnen 3.

Diese Kontaktfahnen 3 greifen in die zugehörige Ausnehmung 5 eines Gegenkontaktstücks 4 ein, das sich im Basis- oder Sockelteil 2 befindet.

Die Kontaktanordnung nach Fig. 2a, Bezugszeichen 10, geht von einer in ihrer Gestalt J-förmigen Kontaktfahne 3 aus, die als Stanz-Biegeteil realisiert ist.

Das Kontaktfahnenende umfasst ein längeres Ende 9 und ein kürzeres Ende 8, wobei beide Enden zu einer U-Form gebogen sind. Eine Ausklinkung 7 ist erfindungsgemäß in den Bereich zwischen den Enden 8 und 9 hineingebogen und führt zu einer mechanischen und elektrischen Verstärkung. Ein flächiger Fortsatz 6 füllt den verbleibenden Zwischenraum zwischen den Abschnitten 8 und 9 aus. Dieser flächige Fortsatz 6 kann als Teil, sich vom Boden des Gehäuses des Steckteils 1 erstreckend, ausgebildet werden.

Fig. 2b macht deutlich, wie sich die entsprechende Kontaktanordnung nach Einführen in die Öffnung oder Ausnehmung 5 des Kontaktgegenstücks 4 verhält. Der Abschnitt 8 des Kontaktfahnenendes besitzt federnde Eigenschaften, wobei die Dimensionierungen der Teile oder Abschnitte 8, 6 und 9 in Verbindung mit dem entsprechenden Ende der Ausklinkung 7 so realisiert werden, dass ein fester Sitz in der Öffnung oder Ausnehmung 5 im Kontaktgegenstück 4 gewährleistet wird. Die Gesamtdicke S' aus den Teilen 8, 7, 6 und 9 ist dabei in etwa gleich oder einen geringen Betrag größer als das Maß S der Öffnung 5 im Gegenkontaktstück 4.

Fig. 3 zeigt nochmals die Ausbildung des J-Kontakts 3 mit deutlich erkennbarer Ausklinkung 7, hineingebogen in den Abschnitt zwischen kurzem Schenkel 8 und längerem Schenkel 9 des Kontaktfahnenendes, wobei technologisch zunächst das Ausklinken und Hineinbiegen des Teiles 7 und anschließend die U-förmige Biegung zum Erhalt des kurzen Schenkels 8 durchgeführt wird.

Durch die Maßnahmen, wie anhand der Fig. 2a, 2b und 3 ersichtlich, ergibt sich die gewünschte Stoßstromtragfähigkeit im Bereich der Kontaktfahnenenden, so dass sich weitere Einsatzmöglichkeiten der damit ausgerüsteten Überspannungsableiter erschließen.

Fig. 4 zeigt eine weitere Ausführungsform einer Kontaktfahne 31, wobei ebenfalls eine Ausklinkung 7 in den Bereich zwischen kurzem Schenkel 8 und langem Schenkel 9 der Kontaktanordnung hinein gebogen ist. Bei der nicht erfindungsgemäßen Kontaktanordnung 32 nach Fig. 5 ist ein weiteres Kontaktbauteil 12 vorhanden, welches Bestandteil einer thermischen Abtrennvorrichtung sein kann. Dieses Bauteil 12, ebenfalls durch Stanzen und Biegen gefertigt, wird mit einer der vorgeformten Kontaktanordnung stoffschlüssig verbunden, wobei ein integraler Fortsatz 71 des Teiles 12 die gewünschte Verstärkung im Bereich zwischen den Schenkeln 8 und 9 der Kontaktanordnung ergibt.

Das in den Fig. 2a, 2b und 3 gezeigte, den Abschnitten 8 und 9 gegenüberliegende Ende der Kontaktfahne weist einen Flächenabschnitt 33 auf, der zur elektrischen Verbindung mit dem jeweiligen, im Steckteil 1 befindlichen Überspannungsschutzelement, insbesondere durch Verlöten ausgebildet ist.

## Patentansprüche

1. Kontaktanordnung für steckbare Überspannungsableiter (1), wobei mindestens ein Überspannungsschutzelement sich in einem Gehäuse befindet, dessen Gehäuseboden von mindestens zwei U- oder V-förmig gebogenen Kontaktfahnenenden (8; 9) durchdringbar ist, weiterhin innerhalb des Gehäuses eine elektrische Verbindung zwischen den Kontaktfahnen (3; 31; 32) und dem mindestens einen Überspannungsschutzelement ausbildbar ist, die Kontaktfahnen (3; 31; 32) als flächige Stanz-Biegeteile ausgeführt sind, das Gehäuse einen rechteckförmigen Querschnitt mit zwei gegenüberliegenden Schmalseiten besitzt und die flächigen Stanz-Biegeteile mindestens teilweise in der jeweiligen, von der Gehäuseschmalseite gebildeten Ebene verlaufen, mindestens eine der Kontaktfahnen einen Abschnitt aufweist, welcher auf die Breite der Gehäuseschmalseite abgestimmt ist oder dieser entspricht,
**dadurch gekennzeichnet, dass**
dieser Abschnitt eine Ausklinkung (7) aufweist, welche zur Verstärkung in den Bereich des jeweiligen Kontaktfahnenendes hineingebogen ist.

2. Kontaktanordnung nach Anspruch 1,
**dadurch gekennzeichnet, dass**
die Breite der Kontaktfahnenenden (8) kleiner als die Breite der weiteren Abschnitte der Kontaktfahnen (3; 31; 32) ist.

3. Kontaktanordnung nach Anspruch 1 oder 2,
**dadurch gekennzeichnet, dass**
sich vom Gehäuseboden mindestens ein flächiger Fortsatz (6) derart in Richtung des jeweiligen Kontaktfahnenendes erstreckt, dass dieser in den offenen Bereich der U- oder V-Form des Kontaktfahnenendes eindringt.

4. Kontaktanordnung nach einem der vorangegangenen Ansprüche,
**dadurch gekennzeichnet, dass**
mindestens eine Kontaktfahne (3) eine J-Form besitzt, wobei die Ausklinkung (7) im Bereich des längeren Schenkels des J realisiert ist.

5. Kontaktanordnung nach Anspruch 4,
**dadurch gekennzeichnet, dass**
das Hineinbiegen der Ausklinkung (7) in Richtung des kürzeren Schenkels des J realisiert ist.

6. Kontaktanordnung nach Anspruch 4 oder 5,
**dadurch gekennzeichnet, dass**
am dem kürzeren Schenkel gegenüberliegenden Ende des längeren Schenkels der J-Form-Kontaktfahne ein Flächenabschnitt (33) zur elektrischen Verbindung mit dem jeweiligen Überspannungsschutzelement ausgebildet ist.

7. Kontaktanordnung nach einem der vorangegangenen Ansprüche,
**dadurch gekennzeichnet, dass**
im Bereich des Kontaktfahnenendes eine Verstärkung (71) der Dicke des Materials des flächigen Stanz-Biegeteils vorgesehen ist.

## Claims

1. A contact arrangement for pluggable overvoltage arresters (1), wherein at least one overvoltage protection element is located in a housing, the housing bottom of which can be penetrated by at least two contact tab ends (8; 9) that are bent in an U-shape or V-shape, furthermore, within the housing, an electrical connection between the contact tabs (3; 31; 32) and the at least one overvoltage protection element can be formed, the contact tabs (3; 31; 32) are realized as planar stamped bent members, the housing has a rectangular cross-section having two opposite narrow sides, and the planar stamped bent members extend at least in part in the respective plane formed by the narrow side of the housing, at least one of the contact tabs includes a section matched to or corresponding to the width of the narrow side of the housing,
**characterized in that**
said section includes a notch (7) bent into the area of the respective contact tab end for reinforcement.

2. The contact arrangement according to claim 1,
**characterized in that**
the width of the contact tab ends (8) is smaller than the width of the further sections of the contact tabs (3; 31; 32).

3. The contact arrangement according to claim 1 or 2,
**characterized in that**,
from the housing bottom, at least one planar protrusion (6) extends toward the respective contact tab end such that said protrusion penetrates into the open area of the U-shape or V-shape of the contact tab end.

4. The contact arrangement according to any one of the preceding claims,
**characterized in that**
at least one contact tab (3) has a J-shape, with the notch (7) being realized in the area of the longer leg of the J.

5. The contact arrangement according to claim 4,
**characterized in that**
the bending of the notch (7) is realized toward the shorter leg of the J.

6. The contact arrangement according to claim 4 or 5,
**characterized in that**
at the end of the longer leg of the J-shaped contact tab opposite the shorter leg, a surface section (33) for electrically connecting to the respective overvoltage protection element is formed.

7. The contact arrangement according to any one of the preceding claims,
**characterized in that**
in the area of the contact tab end, a reinforcement (71) of the thickness of the material of the planar stamped bent member is provided.

## Revendications

1. Agencement de contact pour des dérivateurs de surtension enfichables (1), dans lequel
au moins un élément de protection anti-surtension se trouve dans un boîtier dont le fond de boîtier peut être traversé par au moins deux extrémités de patte de contact (8, 9) pliées en forme de U ou de V,
une connexion électrique entre les pattes de contact (3 ; 31 ; 32) et ledit au moins un élément de protection anti-surtension peut être établie à l'intérieur du boîtier,
les pattes de contact (3 ; 31 ; 32) sont réalisées sous forme de pièces plates poinçonnées pliées,
le boîtier possède une section transversale en forme rectangulaire ayant deux petits côtés opposés, et
les pièces plates poinçonnées pliées s'étendent au moins partiellement dans le plan respectif formé par le petit côté du boîtier, et
l'une au moins des pattes de contact comprend une portion qui est adaptée ou qui correspond à la largeur du petit côté du boîtier,
**caractérisé en ce que**
ladite portion présente une partie découpée (7) qui est pliée jusque dans la zone de l'extrémité respective de la patte de contact pour le renforcement.

2. Agencement de contact selon la revendication 1,
**caractérisé en ce que**
la largeur des extrémités (8) de la patte de contact est inférieure à la largeur des autres portions des pattes de contact (3 ; 31 ; 32).

3. Agencement de contact selon la revendication 1 ou 2,
**caractérisé en ce que**
au moins un prolongement surfacique (6) s'étend à partir du fond de boîtier en direction de l'extrémité respective de la patte de contact de manière à pénétrer dans la zone ouverte de la forme en U ou en V de l'extrémité de la patte de contact.

4. Agencement de contact selon l'une des revendications précédentes,
**caractérisé en ce que**
au moins une patte de contact (3) présente une forme en J, la partie découpée (7) étant réalisée au niveau de la branche plus longue de la forme en J.

5. Agencement de contact selon la revendication 4,
**caractérisé en ce que**
le pliage de la partie découpée (7) vers l'intérieur est réalisé en direction de la branche plus courte de la forme en J.

6. Agencement de contact selon la revendication 4 ou 5,
**caractérisé en ce que**
une portion de surface (33) est réalisée à l'extrémité, opposée à la branche plus courte, de la branche plus longue de la patte de contact en forme de J, qui est destinée à la connexion électrique avec l'élément de protection anti-surtension respectif.

7. Agencement de contact selon l'une des revendications précédentes,
**caractérisé en ce que**
un renforcement (71) de l'épaisseur du matériau de la pièce plate poinçonnée pliée est prévu au niveau de l'extrémité de la patte de contact.
